# FASCICULE DE BREVET EUROPEEN

(11) **EP 1 232 085 B1**
(45) Date de publication et mention de la délivrance du brevet: **18.02.2004**
(21) Numéro de dépôt: 00981429.4
(22) Date de dépôt: 17.11.2000
(51) Int. Cl.: B61F 5/52

(54) **ENTRETOISE POUR STRUCTURE DE BOGGIES**
ECKVERSTEIFUNG FÜR DIE SEITENTRÄGER VON DREHGESTELLEN
STRUT FOR BOGIE STRUCTURE

(30) Priorité: 17.11.1999 FR 9914443
(43) Date de publication de la demande: 21.08.2002
(73) Titulaire: Techni Industrie, 53960 Bonchamp-les-Laval (FR)
(72) Inventeur: LELASSEUX, Gérard, F-53960 Bonchamp (FR)
(74) Mandataire: Puiroux, Guy
(86) Numéro de dépôt international: PCT/FR2000/003202
(87) Numéro de publication internationale: WO 2001/036246

(56) Documents cités:
- CH-A- 444 216
- US-A- 2 338 684
- US-A- 5 305 694

## Description

La présente invention concerne des perfectionnements aux structures des boggies notamment du type destiné à assurer le maintien de wagons de transport de marchandises. Elle concerne plus particulièrement une entretoise utilisée sur ces boggies.

On sait que la structure de tels boggies est essentiellement constituée de deux poutres longitudinales qui sont réunies par deux traverses extrêmes et une traverse centrale.

Afin de pouvoir supporter les charges importantes, les poutres longitudinales comportent, en leur partie centrale, une zone de forte épaisseur qui, de façon classique en résistance des matériaux, est pourvue d'une lumière permettant de diminuer le poids de cette poutre tout en lui conservant une rigidité suffisante.

Le profil de cette lumière reprend sensiblement celui de la poutre, c'est-à-dire que sa partie supérieure est généralement rectiligne et parallèle à la face supérieure rectiligne de la poutre, cette partie supérieure étant réunie à la base parallèle de la lumière par deux flancs inclinés qui se raccordent à la partie supérieure par des arrondis. L'ensemble de la périphérie de la lumière est bordé par une semelle qui renforce la rigidité de la poutre dans la zone de la lumière. Les parties supérieure et inférieure de la semelle peuvent se confondre avec les faces supérieure et inférieure de la traverse centrale qui se raccorde à ce niveau avec les deux poutres longitudinales.

Lorsque de telles poutres sont réalisées par la technique dite du mécano soudé, c'est-à-dire que l'ensemble de la structure est constitué d'éléments de tôle qui sont soudés entre eux, la semelle périphérique de la lumière est réalisée en plusieurs tronçons, notamment dans les angles réalisant le raccordement de sa partie supérieure avec les parties inclinées. Or on a constaté dans les boggies mettant en oeuvre de telles poutres, qu'après une période donnée d'utilisation, des amorces de rupture se formaient au niveau de cette zone de raccordement dans le tronçon d'angle désigné ci-après " entretoise de liaison ", ces amorces de rupture entraînant rapidement des fissures conduisant à la destruction pure et simple de la poutre. Afin d'éviter cet inconvénient on a proposé de renforcer ces entretoises de liaison au moyen de goussets soudés. On a constaté que cette disposition n'empêchait nullement la formation de fissures, rapidement suivies d'une rupture de cette jonction.

On a également proposé de disposer les goussets de renforcement perpendiculairement à l'entretoise de liaison. Comme dans le cas précédent cette disposition n'a pas permis de résoudre le problème.

La présente invention a pour but d'éviter les inconvénients précités en proposant une entretoise de liaison qui résiste aux contraintes de fatigue subies par les poutres des boggies lors de l'utilisation de ces derniers.

La présente invention a ainsi pour objet un boggie, notamment pour wagon de transport de marchandises, présentant un évidement dans une poutre de sa structure, cet évidement étant bordé par deux éléments de semelle entre lesquels une entretoise de section droite sensiblement en forme de U assure la liaison angulaire de ces deux éléments de semelle, caractérisé en ce que l'entretoise est constituée d'un matériau de nature différente de celle des autres éléments de la semelle avec lesquels elle est reliée, de façon que sa résistance à la fatigue maximale soit représentée sur la courbe exprimant la variation des contraintes dynamiques en fonction des contraintes moyennes pour un métal considéré, par un point situé à l'intérieur de ladite courbe.

Dans un mode de mise en oeuvre de l'invention l'une au moins des branches de l'entretoise a une épaisseur plus faible que celle des éléments de semelle auxquels elle est raccordée. L'épaisseur de cette branche sera préférentiellement de l'ordre de 0,8 fois celle desdits éléments.

Préférentiellement, suivant l'invention, on donnera à chacune des deux branches de l'entretoise de liaison une longueur suffisante telle que la jonction de cette branche avec l'élément de semelle auquel elle est raccordée se situe en dehors des zones de contrainte importantes subie par ces éléments en cours d'utilisation.

Par ailleurs la liaison avec les éléments de la semelle sera réalisée de façon que leurs parties externes se trouvent alignées et les variations d'épaisseur se manifestent sur l'intérieur des éléments et de l'entretoise.

On décrira ci-après, à titre d'exemple non limitatif, une forme d'exécution de la présente invention, en référence au dessin annexé sur lequel :
La figure 1 est une vue en élévation d'une poutre longitudinale d'un boggie.
La figure 2 est une vue en coupe transversale à échelle agrandie d'un détail de mise en oeuvre de l'entretoise de liaison représentée sur la figure 1 suivant la ligne II-II de celle-ci.
La figure 3 est une vue en coupe verticale partielle longitudinale à échelle agrandie d'une entretoise de liaison d'un boggie suivant l'invention et des éléments auxquels elle est raccordée.
La figure 4 est une vue de détail partielle à échelle agrandie de l'entretoise de liaison représentée sur la figue 3.
La figure 5 est un graphique (dit graphique de Haigh) représentant la variation des contraintes dynamiques en fonction des contraintes moyennes subies par des zones déterminées de la structure.

On a ainsi représenté sur la figure 1 une poutre longitudinale 1 pour boggie dont la partie centrale est de plus forte épaisseur afin d'être en mesure de résister aux contraintes de flexion importantes à laquelle cette poutre est soumise lors de son utilisation. Afin de réduire le poids propre de cette poutre 1 dans la zone de plus forte épaisseur, cette dernière est pourvue d'une fenêtre centrale 3.

Cette fenêtre centrale comporte un côté supérieur et un côté inférieur qui sont parallèles à la face supérieure de la poutre 1. Le côté inférieur, qui est plus court, se raccorde, à chacune de ses extrémités, au côté supérieur par une partie inclinée suivie d'une partie arrondie.

La structure du boggie, et notamment la poutre 1, est réalisée dans la technique dite de mécano soudé, c'est-à-dire qu'elle est constituée d'éléments de tôle découpés qui sont soudés entre eux. Ainsi que représenté sur la figure 2, la section droite de cette poutre 1 a une forme globale en I, c'est-à-dire qu'elle comporte deux branches horizontales parallèles respectivement supérieure et inférieure la et 1b qui sont réunies par une âme centrale 1c.

La fenêtre 3 est bordée, sur l'ensemble de sa périphérie par une semelle 5, c'est-à-dire par un élément de tôle perpendiculaire à l'âme 1c. Cette semelle comprend ainsi une partie supérieure 5a et une partie inférieure 5b de moindre longueur qui sont parallèles à la branche supérieure la de la poutre longitudinale 1 et qui constituent les extrémités supérieure et inférieure de la traverse centrale du boggie. Ces parties supérieure 5a et inférieure 5b de la semelle 5 sont réunies par une partie inclinée 5c, qui est parallèle à la branche inférieure 1b de la poutre 1, et par une entretoise de liaison 5d dont la section droite est en forme de U légèrement ouvert. Cette entretoise de liaison 5d est liée à la partie supérieure 5a et à la partie inclinée 5c par soudage.

Cette entretoise de liaison 5d est la pièce qui, suivant l'état antérieur de la technique, est soumise à des contraintes, et notamment des contraintes de fatigue, telles qu'au bout d'une certaine période d'utilisation, elle est le lieu de formation de fissures qui entraînent par la suite la rupture pure et simple de la poutre longitudinale 1.

Suivant la présente invention on réalisera l'entretoise de liaison 5d dans un matériau de nature différente de celui constituant les autres parties de cette semelle périphérique 5. On a constaté en effet qu'en choisissant comme matériau constitutif de cette entretoise de liaison 5d un acier en mesure de résister à des contraintes de fatigue plus élevées, on évitait la fissuration de l'entretoise et la rupture de la poutre longitudinale 1. on a également constaté, au cours des multiples essais réalisés par la demanderesse que, de façon surprenante, on améliorait la résistance à la fatigue subie par cette zone de la structure en diminuant dans une certaine proportion l'épaisseur de l'entretoise de liaison 5d.

Le choix de l'acier utilisé dépendra bien entendu des charges et contraintes auxquelles est soumise cette poutre. Afin de déterminer la nuance d'acier apte à résister à la fois aux contraintes statiques et aux contraintes dynamiques auxquelles est soumise la structure on fera par exemple appel à un diagramme du type " représentation de " HAIGH ". Un tel diagramme, qui est représenté sur la figure 5, montre les variations des contraintes dynamiques, exprimées en MPa en fonction des contraintes moyennes subies par la structure également exprimées en MPa. Sur ce diagramme la courbe a est la caractéristique d'un acier A52 et le point A représente quant à lui la zone la plus critique, c'est-à-dire celle la plus sollicitée, de l'entretoise de liaison 5d. Suivant l'invention, connaissant le point A, on déterminera la nuance de l'acier dans lequel on pourra réaliser l'entretoise de liaison, en choisissant une courbe caractéristique qui, telle que la courbe a, enveloppe le point A.

Dans un mode de mise en oeuvre de l'invention, qui a été testé par la demanderesse, dans lequel la semelle supérieure 5a a une épaisseur de 14 mm et la semelle inclinée 5c a une épaisseur de 16 mm, la résistance maximale aux contraintes diverses est obtenue en donnant à l'entretoise de liaison 5d une épaisseur de 14 mm. Dans un tel mode de mise en oeuvre on constate ainsi que la résistance maximale est obtenue pour une épaisseur d'une entretoise de liaison inférieure à celle de la semelle inclinée 5c.

Par ailleurs, suivant l'invention, on fera également en sorte que les longueurs e et e' des branches de l'entretoise de liaison 5d soient telles que la zone dans laquelle s'effectue la liaison de ces branches avec les semelles supérieure 5a et inclinée 5c se situent en dehors d'une zone de contrainte critique à la fatigue.

Ainsi que représenté sur la figure 4, la liaison entre la semelle inclinée 5c et l'entretoise de liaison 5d se fera de façon telle que les parties externes de ces éléments se trouvent alignées par rapport à la ligne délimitant la fenêtre 3, les variations d'épaisseur des deux éléments existant alors du côté de l'intérieur de celle-ci.

## Revendications

1. Boggie, notamment pour wagon de transport de marchandises, présentant un évidement dans une poutre de sa structure, cet évidement étant bordé par deux éléments de semelle entre lesquels une entretoise (5d) de section droite sensiblement en forme de U assure la liaison angulaire de ces deux éléments de semelle (5a,5c), **caractérisé en ce que** l'entretoise est constituée d'un matériau de nature différente de celle des autres éléments (5a,5c) de la semelle (5) avec lesquels elle est reliée, de façon que sa résistance à la fatigue maximale soit représentée sur la courbe (a) exprimant la variation des contraintes dynamiques en fonction des contraintes moyennes pour un métal considéré, par un point situé (A) à l'intérieur de ladite courbe (a).

2. Boggie suivant la revendication 1 **caractérisé en ce qu'**au moins l'une des branches de l'entretoise a une épaisseur plus faible que celle des éléments de semelle (5a,5d) auxquels elle est raccordée.

3. Boggie suivant la revendication 2 **caractérisé en ce que** l'épaisseur de ladite branche est de l'ordre de 0,8 fois celle desdits éléments.

4. Boggie suivant l'une des revendications précédentes **caractérisé en ce que** la zone de liaison entre les branches et lesdits éléments se situe en dehors des zones de contrainte de fatigue importantes.

5. Boggie suivant l'une des revendications 2 à 4 **caractérisé en ce que** la liaison de l'entretoise avec les éléments (5a,5c) de la semelle (5) est réalisée de façon que leurs parties externes se trouvent alignées et les variations d'épaisseur se manifestent sur l'intérieur des éléments et de l'entretoise.

## Claims

1. Bogie, particularly for goods transportation car, presenting a recess in a beam of its structure, this recess being bordered by two sole elements between which a strut (5d), of substantially U-shaped cross section, ensures the angular join of these two sole elements (5a, 5c), **characterized in that** the strut is constituted by a material of nature different from that of the other elements (5a, 5c) of the sole (5) with which it is connected, so that its maximum fatigue strength is represented on the curve (a) expressing the variation of the dynamic stresses as a function of the average stresses for a considered metal, by a point located (A) within said curve (a).

2. Bogie according to Claim 1, **characterized in that** at least one of the arms of the strut has a thickness smaller than that of the sole elements (5a, 5d) to which it is connected.

3. Bogie according to Claim 2, **characterized in that** the thickness of said arm is of the order of 0.8 times that of said elements.

4. Bogie according to one of the preceding Claims, **characterized in that** the zone of join between the arms and said elements lies outside the high fatigue stress zones.

5. Bogie according to one of Claims 2 to 4, **characterized in that** the join of the strut with the elements (5a, 5c) of the sole (5) is effected so that their outer parts are aligned and the variations in thickness appear on the interior of the elements and of the strut.

## Patentansprüche

1. Drehgestell, insbesondere für Waggons zum Transport von Gütern, welches Drehgestell eine Aussparung in einem Träger seiner Struktur aufweist, wobei diese Aussparung durch zwei Gurtelemente eingefasst ist, zwischen welchen eine Strebe (5d) eines Querschnitts im wesentlichen in U-Form die winkelige Verbindung dieser beiden Gurtelemente (5a, 5c) gewährleistet, **dadurch gekennzeichnet, dass** die Strebe aus einem Material einer Beschaffenheit gebildet ist, die verschieden von derjenigen der anderen Elemente (5a, 5c) des Gurts (5) ist, mit denen sie verbunden ist, derart, dass ihre maximale Zeitschwingfestigkeit an der Kurve (a), die die Variation der dynamischen Beanspruchungen als Funktion der Mittelspannungen für ein betrachtetes Metall ausdrückt, durch einen Punkt (A) dargestellt wird, der im Inneren der Kurve (a) gelegen ist.

2. Drehgestell nach Anspruch 1, **dadurch gekennzeichnet, dass** mindestens einer der Schenkel der Strebe eine geringere Dicke als derjenige der Gurtelemente (5a, 5d) hat, mit denen er verbunden ist.

3. Drehgestell nach Anspruch 2, **dadurch gekennzeichnet, dass** die Dicke des Schenkels einer Größenordnung von 0,8 mal derjenigen der Elemente ist.

4. Drehgestell nach einem der vorstehenden Ansprüche, **dadurch gekennzeichnet, dass** sich die Verbindungszone zwischen den Schenkeln und den Elementen außerhalb der umfangreichen Dauerspannungszonen befindet.

5. Drehgestell nach einem der Ansprüche 2 bis 4, **dadurch gekennzeichnet, dass** die Verbindung der Strebe mit den Elementen (5a, 5c) Gurts (5) derart ausgeführt ist, dass sich ihre Außenabschnitte in Fluchtlinie befinden und die Variationen der Dicke im Inneren der Elemente und der Strebe zum Ausdruck kommen.
